# EUROPÄISCHE PATENTSCHRIFT

(11) **EP 1 838 589 B1**
(45) Veröffentlichungstag und Bekanntmachung des Hinweises auf die Patenterteilung: **20.04.2011**
(21) Anmeldenummer: 05819232.9
(22) Anmeldetag: 15.12.2005
(51) Int. Cl.: B65D 23/14, B01L 3/14, G06K 19/077

(54) **SYSTEM UND VERFAHREN ZUR AUTOMATISCHEN KENNZEICHNUNG, IDENTIFIKATION UND VERFOLGUNG VON SUBSTANZEN ODER BEHÄLTERN**
SYSTEM AND METHOD FOR AUTOMATIC MARKING, IDENTIFICATION AND TRACING OF SUBSTANCES OR CONTAINERS
SYSTEME ET METHODE POUR LE MARQUAGE, L'IDENTIFICATION ET LE SUIVI DE SUBSTANCES OU DE RECIPIENTS DE MANIERE AUTOMATIQUE

(30) Priorität: 17.12.2004 DE 102004061633
(43) Veröffentlichungstag der Anmeldung: 03.10.2007
(73) Patentinhaber: Dynamic Systems GmbH, 82234 Wessling (DE)
(72) Erfinder: Lossau, Harald, 82237 Wörthsee (DE)
(74) Vertreter: Zeuner & Summerer
(86) Internationale Anmeldenummer: PCT/EP2005/013478
(87) Internationale Veröffentlichungsnummer: WO 2006/066787

(56) Entgegenhaltungen:
- EP-A- 1 419 977
- WO-A-02/07085
- WO-A-2005/058718
- DE-A1- 19 645 892
- FR-A- 2 413 652
- FR-A- 2 791 035
- US-A- 5 491 483
- US-A1- 2005 051 624
- US-B1- 6 482 287
- PATENT ABSTRACTS OF JAPAN Bd. 2002, Nr. 10, 10. Oktober 2002 (2002-10-10) -& JP 2002 185358 A (SUPERSENSOR PTY LTD), 28. Juni 2002 (2002-06-28)

## Beschreibung

Die Erfindung betrifft ein System und ein Verfahren zur automatischen Kennzeichnung, Identifikation und Verfolgung von Substanzen oder Behältern.

### Stand der Technik

Transpondertechnologie wird seit mehreren Jahren in vielen Anwendungen erfolgreich eingesetzt: Der berührungslose Firmenausweis, der den Zutritt zum Arbeitsplatz freigibt oder die Wegfahrsperre auf Basis eines in den Fahrzeugschlüssel eingebauten Transponders sind typische Beispiele. Rechnungen für die Abfallentsorgung werden in Deutschland ebenfalls bereits seit mehreren Jahren mit Hilfe von Transpondem in den Hausmülltonnen erstellt. Dabei wird bei jeder Entleerung der Mülltonne der einmalige Code automatisch vom Fahrzeug eingelesen und die Abfallmenge dem Mülltonnenbesitzer zugeordnet [RFID-Forum, Magazin für den kontaktlosen Datentransfer 04/2004, Every Card Verlags GmbH Lüneburg, S. 33]. Dabei erweist sich die Transponder- bzw. RFID-Technologie robuster als herkömmliche Kennzeichnungssysteme, insbesondere Etiketten mit Barcodes: Für verschmutzte, verdeckte oder beschädigte Barcodes stehen trotz einer wachsenden Zahl von eingebauten Redundanzen die Chancen auf Erfassung schlecht. Dagegen bietet die von einer optischen Sichtverbindung unabhängige RFID-Technologie auch bei stark verschmutzten Datenträgern eine konstant hohe Lesequalität.

Weitere Vorteile der RFID-Technologie sind die prinzipiell hohen Speicherfähigkeiten (aktuell bis zu 64 kByte), die Möglichkeit der Umprogrammierung und der verschlüsselten Datenübertragung.

Ein Transponder besteht üblicherweise aus einem Koppelelement (Spule oder Mikrowellenantenne) und einem elektronischen Mikrochip. Außerhalb des Ansprechbereichs eines Lesegeräts verhält sich der Transponder, der in der Regel keine eigene Spannungsversorgung (Batterie) aufweist, typischerweise vollkommen passiv. Erst innerhalb des Ansprechbereichs eines Lesegeräts wird der Transponder aktiviert. Die zum Betrieb des Transponders benötigte Energie wird ebenso wie Takt und Daten durch die Koppeleinheit kontaktlos zum Transponder übertragen.

Die für die Energieversorgung und Datenübertragung des Transponders maßgebliche Gegeninduktivität M ist proportional zur Querschnittsfläche A und Windungszahl n der Transponderspule sowie zum Kosinus des Winkels θ zwischen den Magnetfeldlinien des Lesegeräts und der Mittelachse der Spule: M ∼ n · A · cos θ. Eine hohe Gegeninduktivität erlaubt eine hohe Auslesereichweite des Transponders und/oder eine Energieversorgung komplexer Transponderchips, beispielsweise mit großer Speicherkapazität oder mit einem komplexen Prozessor zur Durchführung von Antikollisionsverfahren oder verschlüsselter Datenübertragung.

Folgende Transponderbauformen sind bekannt:
- B1:: Disks: Häufigste Bauform sind die sogenannten Disks oder Münzen, Transponder mit einem runden Spritzgussgehäuse mit Durchmessern von wenigen Millimetern bis zu 10 cm. Für eine gute Energieversorgung des Transponders muss. Der kleinste Disk-Transponder (Wäsche-Tag) im 13,56 MHz-Frequenzband auf dem Markt hat einen Durchmesser von 16 mm, verfügt jedoch nur über eine Speicherkapazität von 120 Byte [RFID-Forum 06/2004, S. 10].
- B2:: Glasgehäuse: Für die Identifikation von Tieren wurden Glastransponder entwickelt, die unter die Haut des Tieres injiziert werden können. In ei- nem lediglich 12 bis 32 mm langen Glasröhrchen mit ca. 4 mm Außen- durchmesser befinden sich ein auf einem Träger montierter Mikrochip sowie ein Chipkondensator. Die Transponderspule wird aus nur 0,03 mm dickem Draht auf einen Ferritkern gewickelt. Für die mechanische Stabilität sind die inneren Komponenten in einen Weichkleber eingebet- tet.
- B3:: Plastikgehäuse: Für Anwendungen mit besonders hohen mechanischen Anforderungen wurde das Plastikgehäuse (plasticpackage) entwickelt. Dieses Gehäuse wird auch gern in andere Bauformen integriert, so et- wa in Autoschlüssel für elektronische Wegfahrsperren. Der aus Mold- masse (IC-Vergussmasse) bestehende abgeschrägte Quader mit den Abmessungen 12 x 5,9 x 3 mm³ beinhaltet nahezu die gleichen Kompo- nenten wie der Glastransponder, hat aber durch die längere Spule eine größere Funktionsreichweite.
- B4:: Chipkarten: Der von Kredit- und Telefonkarten bekannten Bauform ID-1 (85,72 x 54,03 x 0,76 mm³) kommt auch bei RFID-Systemen eine immer größer werdende Bedeutung als kontaktlose Chipkarte zu. Der Vorteil dieser Bauform für induktiv gekoppelte RFID-Systeme besteht in der großen Spulenfläche, wobei sich bei den Chipkarten hohe Reichweiten ergeben.
Kontaktlose Chipkarten entstehen durch das Einlaminieren eines Transponders zwischen vier PVC-Folien. Dabei werden die Einzelfolien bei hohem Druck und Temperaturen über 100°C zu einer unlösbaren Einheit verbacken.
Nicht immer ist jedoch die für ID-1 Karten geforderte maximale Dicke von 0,8 mm einzuhalten. Vor allem Mikrowellentransponder benötigen dickere Bauformen.
- B5:: Smart-Label: Unter Smart-Label versteht man eine papierdünne Trans- ponderbauform. Hierbei wird die Transponderspule durch Siebdruck oder Ätztechnik auf eine 0,1 mm dicke Plastikfolie aufgebracht. Diese Folie wird häufig mit einer Papierschicht laminiert und auf der Rückseite mit einem Kleber beschichtet. Die Transponder werden als Selbstklebe- etiketten geliefert und können direkt aufgeklebt werden.
- B6:: Coil-on-Chip: Bei den bisher vorgestellten Bauformen werden die Transponder aus einer separaten Transponderspule, die als Antenne funktioniert, und einem Transponderchip hergestellt (hybride Technolo- gie). Im Wege der Miniaturisierung liegt es nahe, auch die Spulen auf dem Chip zu integrieren (Coil-on-Chip). Die Spule wird hier als planare (einlagige) Spiralanordnung unmittelbar auf dem Isolator des Silizium- chips platziert und durch konventionelle Öffnungen in der Passivie- rungsschicht mit der darunterliegenden Schaltung kontaktiert. Die Grö- β e des Chips und damit des gesamten Transponders beträgt nur 3 x 3 mm². Zur besseren Handhabung werden die Transponder häufig noch in einen Kunststoffkörper eingebettet und gehören mit Ø 6 mm x 1,5 mm zu den kleinsten auf dem Markt verfügbaren RFID-Transpondem.

Durch Kombination eines Transponders mit einem Sensor ist es möglich neben einer Identifikationsnummer physikalische Messdaten drahtlos zu übertragen [RFID-Forum 06/2004, S.20]. Eingesetzt werden hierbei meist aktive Transponder, d.h. mit integrierter Batterie, zum eigenständigen Erfassen von Messdaten außerhalb der Reichweite der Lesestation. Anwendungen liegen insbesondere in der Temperaturüberwachung beim Transport empfindlicher Waren, beispielsweise Blutkonserven, Pflanzen oder Frischfleisch.

Zur Kennzeichnung und Sicherstellung der Nachverfolgbarkeit von Waren sowie der Dokumentation von Prozessschritten im Warenfluss - seien es Schritte der Produktion, Analyse, Qualitätssicherung, Transport, Warenübergabe, Verbrauch oder Entsorgung - werden oft gekennzeichnete Behälter eingesetzt. Sollen dabei Transponder eingesetzt werden, so ergeben sich eine Reihe praktischer Probleme in Bezug auf die optimale Anbringung an bzw. die Integration in den Behälter. Diese Problematik ist bei kleinen, dünnwandigen Behältern, insbesondere wenn diese gewölbte Oberflächen aufweisen, besonders ausgeprägt.

Darüber hinaus stellt die Sicherstellung einer geeigneten Orientierung der Transponderspule relativ zum Magnetfeld des Auslesegeräts beim Auslesevorgang oft ein Problem dar, da nur bei einer geeigneten relativen Orientierung eine ausreichende Wechselwirkungsstärke zwischen Auslesegerät und Transponder erreicht wird. Auch können sich berührende oder nahe beieinander stehende Behälter eine störungsfreie Auslesung der auf den jeweiligen Transpondem gespeicherten Daten erschweren oder sogar unmöglich machen.

In DE 4313049 ist ein quaderförmiger Transportbehälter beschrieben mit einem Transponder, der in einer Randlaufleiste an einer Seitenwand untergebracht ist. Dabei wird ein stiftförmiger Transponder der Bauformen B2 oder B3 eingesetzt, der in die Randlaufleiste eingeschoben werden kann. Die Schrift beschränkt sich auf Behälter mit rechtwinkliger Grundfläche und senkrechten Seitenwänden. Die angesprochenen Probleme der Kennzeichnung von kleinen, dünnwandigen Behältern, von Behältern mit gewölbten Oberflächen sowie die Sicherstellung der richtigen Orientierung wird in dieser Schrift nicht gelöst.

Das Gebrauchsmuster DE 9407696 U1 beschreibt einen Kunststoffbehälter, der in der Behälterwand bzw. in einem verdickten Teil der Behälterwand einen Transponder enthält. Der Transponder wird dadurch geschützt, dass er entweder in einem beim Spritzgießen in der Behälterwand eingebrachten Schlitz befestigt oder direkt in die Wand eingegossen wird. Der Transponder ist dabei parallel zur Oberfläche angebracht. Dünnwandige, kleine Behälter oder Behälter mit gewölbten Oberflächen sind damit nicht erfasst. Auch Aussagen zur Sicherstellung einer korrekten Orientierung der Behälter fehlen.

In der Druckschrift WO 01/029761 ist ein Behälterverfolgesystem und ein wieder verwendbarer Behälter mit einem Transponder beschrieben. Dabei können Daten über den Aufenthaltsort des Behälters, Zustände oder andere Daten der transportierten Artikel und Daten zur Gewinnung eines Benutzerprofils des Behälters vom Transponder empfangen und abgefragt werden. Die Beschreibung des Behälters an sich beschränkt sich auf eine Faltkiste mit rechteckigen Grundabmessungen ab 40 x 30 cm², insbesondere zum Transport von Nahrungsmitteln.

Aus der DE 103 10 238 ist ein Behälter aus Kunststoff mit integriertem Transponder bekannt, der durch Spritzgießen hergestellt ist, wobei der Transponder in einer Kunststoffumhüllung liegt, mit der zusammen er als Einlegeteil in das Kunststoffmaterial des Behälters bei dessen Herstellung eingespritzt wird. Vorteile dabei sind die Integration des Transponders in den Spritzgussbehälter, die im Verhältnis zu seiner Fläche relativ dünne Ausführung des Einlegeteils und die kostengünstige Herstellung. Nicht gelöst ist hierbei aber die Integration des Transponders an Behältern mit gewölbten Oberflächen, die Sicherstellung der richtigen Orientierung der Transponderspule relativ zum Magnetfeld des Auslesegeräts beim Auslesevorgang oder die Sicherstellung eines möglichst großen Abstand der Transponder zweier sich berührender oder nahe beieinander stehender Behälter. Die Integration eines solchen flächigen Einlegeteils in kleine Gefäße, wie beispielsweise Probenröhrchen gestaltet sich darüber hinaus in der Praxis schwierig.

Die Druckschrift DE 299 10 452 U1, die eine Vorrichtung und eine Testflasche zum Überprüfen der Funktionsfähigkeit von Flascheninspektionsmaschinen betrifft, offenbart eine Testflasche mit einem Transponder, dessen ringförmige Antenne im Bereich der Ringnut zwischen dem Mündungswulst und der Eichel der Testflasche aufgewickelt ist. Die Antennenspule ist dabei konzentrisch zur Flaschenmittelachse ausgerichtet, um auch bei einer Sende-Empfangseinheit mit einer in geringem Abstand stationär über der Bewegungsbahn der transportierten Testflaschen angeordneten Antenne eine zuverlässige Abfrage der Codierung zu erreichen. Die Reichweite einer solchen Anordnung ist allerdings sehr begrenzt, so dass die Sende-Empfangsantenne in unmittelbarer Nähe der Antennenspule der Testflaschen angeordnet sein muss.

Die Druckschrift US 5 491 483 offenbart eine Vorrichtung mit einem Objekt, das mit einer berührungslosen, elektronischen Identifikationseinrichtung assoziiert ist. Das Objekt kann beispielsweise eine Mülltonne sein und ist aus einem nicht leitfähigen Material gebildet. Eine Antenne mit einer einzigen Schleife ist angrenzend an das Objekt angeordnet. Weiter ist auch ein Transponder nahe dem Objekt angeordnet und mit diesem assoziiert. Der Transponder ist über einen Impedanzwandler mit der Antenne gekoppelt.

Die Druckschrift JP 2002 185358 offenbart RFID-Tags für Flaschen und zeigt in Fig. 1 eine Gestaltung, bei der die Antennenspule eine Windung um die Flaschenachse aufweist und am Flaschenhals angeordnet ist. Mit dieser Anordnung soll ein großen Abstand zwischen der Antennenspule und dem den Auslesevorgang störenden Flascheninhalt hergestellt werden.

Die Druckschrift US 2004/0176872 betrifft ein System zur Beförderung von Gegenständen, das mit RFID-Chips versehene Träger einsetzt. Dabei werden die Gegenstände über Haken auf einem Förderhänger eines Schienensystems zu einem gewünschten Zielort transportiert. Zur Steuerung ist an dem vorderen Enden des Förderhängers eine Abdeckhaube angebracht, die den Transponder in einer Transponderkammer aufnimmt.

### Darstellung der Erfindung

Hier setzt die Erfindung an. Der Erfindung, wie sie in den Ansprüchen gekennzeichnet ist, liegt die Aufgabe zugrunde, die Nachteile des Stands der Technik zu vermeiden und insbesondere einen gattungsgemäßen Behälter anzugeben, der auch in kleinen und mit gewölbten Oberflächen versehenen Bauformen ein sicheres und störungsfreies Auslesen des enthaltenen Transponders auch aus einiger Entfernung ermöglicht.

Diese Aufgabe wird erfindungsgemäß durch die Merkmale der unabhängigen Ansprüche gelöst. Weitere vorteilhafte Details, Aspekte und Ausgestaltungen der vorliegenden Erfindung ergeben sich aus den abhängigen Ansprüchen, der Beschreibung, den Figuren und den Beispielen.

Im Rahmen der vorliegenden Erfindung werden die folgenden Abkürzungen und Begriffe benutzt:

Die Abkürzung RFID (Radio Frequency Identification) wird hier allgemein für Identifikationssysteme mit kontaktloser elektromagnetischer Energie- und Datenübertragung verwendet - unabhängig von der eingesetzten Trägerfrequenz.

Unter Transponderauslesegerät wird ein System verstanden, das über elektromagnetische Felder einen Transponder mit Energie versorgen, Daten aus dessen Chip auslesen und optional auch Daten auf den Chip schreiben kann.

Nach einem ersten Erfindungsaspekt weist ein Behälter der eingangs genannten Art einen im Wesentlichen zylinderförmigen Hauptabschnitt mit einer gekrümmten Mantelfläche auf. Darüber hinaus enthält der Transponder einen elektronischen Speicher und als Koppelelement eine Antennenspule, die in oder auf einer Wandfläche des Behälters und mit ihrer Achse parallel zur Zylinderachse des Hauptabschnitts angeordnet ist. Erfindungsgemäß ist die Antennenspule im Bereich des zylinderförmigen Hauptabschnitts des Behälters auf der Mantelfläche des Zylinders angeordnet und weist eine oder mehrere Windungen um die Zylinderachse auf.

Durch Aufbringen der Transponderspule im Bereich der Mantelfläche entspricht die Spulenfläche der Querschnittsfläche des Behälters und ist damit bei der gegebenen Orientierung maximal groß. Folglich ist auch die mit der Gegeninduktivität M verbundene Energieübertragung und Reichweite bei gegebener Behälterquerschnittsfläche optimiert.

Durch diese Maßnahmen kann sichergestellt werden, dass die Antennenspule des Behälters beim Auslesevorgang in einer korrekten Orientierung relativ zum Magnetfeld des Auslesegeräts ausgerichtet ist. Darüber hinaus wird ein möglichst großer Mindestabstand der Ansprechbereiche der Transponder zweier sich berührender oder nahe beieinander stehender Behälter gewährleistet und so eine eindeutige und störungsfreie Auslesung erleichtert.

Merkmal aller Ausführungsformen ist die Tatsache, dass der Behälter einen im Wesentlichen zylinderförmigen Hauptabschnitt mit gekrümmter Mantelfläche aufweist. Dem Hauptabschnitt kommt entweder von seiner Größe oder seiner Funktion nach eine wesentliche Bedeutung für den Behälter zu. Der zylinderförmige Hauptabschnitt kann beispielsweise einen Aufnahmebereich darstellen, der die zu transportierenden oder aufzubewahrenden Substanzen aufnimmt.

In einer anderen Gestaltung stellt der zylinderförmige Hauptabschnitt einen Handhabungsbereich dar, der der Handhabung, wie dem Transport oder der Lagerung des Behälters dient. In letzterem Fall ist der Hauptabschnitt vorzugsweise mit einem sich konisch verjüngenden Aufnahmebereich verbunden, der die zu transportierenden oder aufzubewahrenden Substanzen aufnimmt. In anderen Gestaltungen nimmt der zylinderförmige Hauptabschnitt mehr als 50%, insbesondere mehr als 70% der Ausdehnung des Behälters in Richtung der Zylinderachse ein und dominiert damit die Bauform des Behälters.

Der Begriff "im Wesentlichen zylinderförmig" umfasst insbesondere kreiszylindrische Formen, aber auch zylindrische Formen, bei denen die tatsächliche, oder - falls der Hauptabschnitt in einen anderen Bereich übergeht - gedachte Boden- und Deckelflächen aus zumindest 5-eckigen Polygonen mit abgerundeten Ecken, Kreis- oder Ellipsenbögen oder sonstigen glatten Kurvenabschnitten bestehen. Die einzelnen Abschnitte gehen dabei ohne Knicke einander über.

In vorteilhaften Ausgestaltungen ist der Behälter selbst im Wesentlichen zylinderförmig, wobei es sich versteht, dass in untergeordneten Teilbereichen Abweichungen von der Zylinderform vorkommen können, insbesondere im Bereich des Bodens oder Deckels, beispielsweise durch Abschrägungen zum Deckel hin (z. B. Flaschen) oder zum Boden hin (z. B. Eppendorf-Tube nach DE 196 45 892) sowie durch Anbringen von Halterungen oder Gewinden bzw. Schraubverschlüssen. Dabei sind kleine Abweichungen von der Zylinderform auch im zylindrischen Hauptabschnitt, etwa durch eine Taillierung, für die hier beschriebene Anwendung ohne Bedeutung.

Nach einem anderen Erfindungsaspekt weist ein Behälter der eingangs genannten Art einen im Wesentlichen zylinderförmigen Hauptabschnitt mit einer gekrümmten Mantelfläche auf. Darüber hinaus enthält der Transponder einen elektronischen Speicher und als Koppelelement eine Antennenspule, die in oder auf einer Wandfläche des Behälters und mit ihrer Achse parallel zur Zylinderachse des Hauptabschnitts angeordnet ist. Erfindungsgemäß ist der zylinderförmige Hauptabschnitt mit einem sich konisch verjüngenden Aufnahmebereich verbunden ist, der die zu transportierenden oder aufzubewahrenden Substanzen aufnimmt. Auch in diesem Erfindungsaspekt kommen die oben beschriebenen Ausgestaltungen derAntennenspule mit Vorteil zu Einsatz.

In allen Erfindungsaspekten weist zumindest der zylinderförmige Hauptabschnitt oder sogar der gesamte Behälter mit Ausnahme von Verschlüssen, Halterungen oder Gewinden vorteilhaft keine Kanten auf. Dadurch ist gewährleistet, dass die Aufbringung von Chip und Antennenspule auf den Hauptabschnitt oder Behälter nicht durch Kanten behindert wird. Andererseits stören Rundungen - insbesondere mit kleinem Krümmungsradius - die Aufbringung und Auslesung von konventionellen Barcode-Etiketten oder Smart-Labels.

Der Behälter besteht zweckmäßig aus einem Kunststoffmaterial wie PE, PP, PS, PET, ABS, einem Epoxydharz, einer Moldmasse oder IC-Vergussmasse oder aus Glas. In einer vorteilhaften Ausgestaltung ist der Transponder unter der Oberfläche des Behälters in Kunststoff, Glas oder eine Lackschicht eingebettet. Bevorzugt ist der Behälter beständig gegen Flüssigkeiten, Chemikalien, mechanische Beanspruchungen, insbesondere Abrieb, oder Sterilisierungs- bzw. Autoklavierungsverfahren ausgebildet.

Der Transponder ist mit Vorteil auf eine niederfrequente Arbeitsfrequenz und induktive Kopplung ausgelegt, da in diesem Frequenzbereich Materialabhängigkeiten typischer zu transportierender oder aufzubewahrender Substanzen nicht ins Gewicht fallen. Vorzugsweise ist der Transponder auf eine Arbeitsfrequenz zwischen 9 kHz und 135 kHz, vorzugsweise zwischen 100 kHz und 135 kHz ausgelegt ist. Der Transponder kann jedoch auch auf eine Arbeitsfrequenz im ISM-Frequenzbereich, insbesondere auf eine Arbeitsfrequenz um 6,78 MHz, 13,56 MHz, 27,125 MHz, 40,68 MHz, 433,92 MHz, 869,0 MHz, 915,0 MHz, 2,45 GHz, 5,8 GHz oder 24,125 GHz ausgelegt sein. Dabei stellt der Frequenzbereich um 13,56 MHz mit ebenfalls induktiver Kopplung einen besonders bevorzugten Kompromiss dar, da sich Materialabhängigkeiten im Vergleich mit höheren Frequenzen noch im Rahmen halten, gleichzeitig jedoch im Vergleich zum Niederfrequenzbereich eine schnelle Datenübertragung möglich ist. Darüber hinaus entwickelt sich dieser Frequenzbereich gegenwärtig weltweit zu einem Standard für Transponder.

Zweckmäßig ist der Behälter mit einem zugehörigen Deckel verschließbar, insbesondere mit einem Klemmdeckel oder Schraubverschluss.

Der Behälter kann eine (Pfand-)Flasche, ein Recycling-Behälter oder ein im Tiefziehverfahren hergestellter Becher sein. In anderen Gestaltungen stellt der Behälter ein Reaktionsgefäß, wie etwa ein Probenröhrchen, ein Eppendorf-Tube oder eine Petrischale, insbesondere für klinische und biochemische Labore, oder ein Probengefäß innerhalb einer Mikro-Titterplatte dar.

Der elektrische Speicher des Transponders enthält vorzugsweise Daten wie eine Identifikationskennung, Spezifikation des Inhalts, Herkunft des Inhalts, Patientendaten bei klinischen Anwendungen, durchgeführte oder durchzuführende Verarbeitungsschritte, durchlaufene oder zu durchlaufende Verarbeitungsstationen, Aufenthaltsorte und Zeiten, physikalische Messgrößen, wie Temperatur, Druck, Füllstand, Beschleunigung, die insbesondere von einem in den Transponder integrierten Sensor stammen, Herstellungsdatum des Inhalts und/oder des Behälters, Bedienungsanleitung oder Steuerungscode für Verarbeitungssysteme.

Der elektrische Speicher kann als Nur-Lese-Speicher oder als wiederbeschreibbarer Speicher ausgebildet sein.

Der Behälter kann weiter einen Drehbegrenzer umfasst, der auf einer Förderstrecke das Verdrehen des Behälters um die eigene Achse verhindert. Auf diese Weise kann eine einheitliche Orientierung einer Mehrzahl von Behältern sichergestellt werden.

In andern Ausgestaltungen umfasst der der Behälter mit Vorteil einen Abstandhalter, der einen vorgewählten Mindestabstand benachbarter Behälter auf einer Förderstrecke gewährleistet.

Die Erfindung enthält auch ein Verfahren zur automatischen Kennzeichnung, Identifikation und Verfolgung nach Anspruch 21.

Gemäß einer vorteilhaften Verfahrensvariante wird der elektrische Speicher mit einer Angabe über die einzufüllende oder eingefüllte Substanz beschrieben. Diese kann beispielsweise beim Beschreiben mit der Identifikationskennung erfolgen. Falls gewünscht, kann der elektrische Speicher mit einer Zeitkennung, Ortskennung und/oder Daten der Substanzbearbeitung beschrieben werden, wenn sich der Behälter bei einem der Auslesegeräte befindet. Beim Beschreiben und/oder Auslesen des elektrischen Speichers wird vorteilhaft eine gesicherte Datenübertragung, insbesondere über Identifizierungs- oder Autorisierungsprotokolle durchgeführt. Die Datenkommunikation kann auch verschlüsselt durchgeführt werden.

Bei dem Verfahren wird eine Mehrzahl gleichartiger Behälter gekennzeichnet und mit Substanzen befüllt und alle Behälter werden mit derselben Orientierung ihrer Zylinderachse an dem oder den Auslesegeräten vorbeigeführt.

Insgesamt werden durch die Erfindung folgende Vorteile verwirklicht:
- Schutz des Transponders vor (mechanischer und chemischer) Beschädigung bei der Handhabung des Behälters oder durch die im Behälter transportierten Waren, insbesondere auch durch Flüssigkeiten und chemische Substanzen;
- Integration des Transponders in dünnwandige oder kleine Gefäße;
- Integration bzw. Anbringung des Transponders an Behältern mit gewölbten Oberflächen;
- Sicherstellung einer ausreichenden Energieversorgung und Reichweite;
- Sicherstellung der richtigen Orientierung der Transponderspule relativ zum Magnetfeld des Auslesegeräts beim Auslesevorgang;
- Sicherstellung eines möglichst großen Mindestabstands der Ansprechbereiche der Transponder zweier sich berührender oder nahe beieinander stehender Behälter, um eine eindeutige störungsfreie Auslesung zu erleichtern; und
- kostengünstige Herstellung des Systems.

Nachfolgend soll die Erfindung anhand von Ausführungsbeispielen im Zusammenhang mit den Zeichnungen näher erläutert werden. Dabei sind nur die für das Verständnis der Erfindung wesentlichen Elemente dargestellt. Es zeigt
- Figur 1: ein Reaktionsgefäß mit einem nachträglich auf der äußeren Man- telfläche aufgebauten Transponder;
- Figur 2: ein nicht erfindungsgemäßes Fläschchen mit einem in den Boden eingebrachten Transpon- der in Disk-Bauform;
- Figur 3: die Herstellung einer RFID-Flasche mit Hilfe eines selbstkieben- den Transponderhalbzeugs: a) Selbstklebendes Transponderhalb- zeug mit offener Spule, b) Aufkleben des Transponderhalbzeugs auf die Flasche, c) fertige RFID-Flasche;
- Figur 4: einen RFID-Becher bestehend aus zwei ineinander gesteckten Bechern, wobei der Transponder auf der äußeren Mantelfläche des inneren Bechers aufgebaut ist;
- Figur 5: die Herstellung eines nicht erfindungsgemäßen RFID-Bechers im Tiefziehverfahren: a) Auf- bau des Transponders mit ebenen Trägerfolien, b) Laminieren und Tiefziehen;
- Figur 6: den Einsatz von nicht erfindungsgemäßen RFID-Probenröhrchen in einer automatischen Synthese- bzw. Analysestation;
- Figur 7: eine nicht erfindungsgemäße RFID-Flasche- mit einer Dipolantenne für den Betrieb im Ult- rahochfrequenz-Bereich nach einem weiteren Ausführungsbeispiel der Erfindung; und
- Figur 8: die Herstellung einer nicht erfindungsgemäßen RFID-Flasche mit einer als offene Spule aus- gebildeten Dipolantenne: a) Selbstklebender Träger mit Transpon- der und Dipolantenne, b) Aufkleben des Trägers auf die Flasche, c) fertige RFID-Flasche.

### Wege zur Ausführung der Erfindung

Zunächst wird mit Bezug auf die Fig. 1 als exemplarische Ausführungsform ein Probenröhrchen wie etwa ein sogenanntes Eppendorf-Tube mit einem nachträglich auf der äußeren Mantelfläche aufgebauten Transponder erläutert.

In Fig. 1 bezeichnet das Bezugszeichen 1 das Reaktionsgefäß aus Kunststoff (mit Boden 11, zylinderförmigem Hauptabschnitt 12 und Deckel 13), das Bezugszeichen 21 den Transponderchip, 22 die Transponderspule, sowie 3 eine Schutzschicht aus Kunststoff. Als Reaktionsgefäß wird in diesem Ausführungsbeispiel von einem handelsüblichen Eppendorf-Tube, wie sie beispielsweise in der DE 196 45 892 beschrieben ist, ausgegangen.

Dieses Gefäß umfasst neben einem erfindungsgemäß relevanten zylinderförmigen Hauptabschnitt 12, der der Handhabung des Reaktionsgefäßes dient, einen Boden 11 mit Abschrägungen im Bodenbereich 111, einen Deckel 13 mit Deckelhalterung 131 (Scharnier) und Schnappverschluss 132.

Auf die Mantelfläche des zylinderförmigen Abschnitts 12 des Gefäßes wird der Spulendraht der Transponderspule 22 mit einer automatischen Wickelmaschine gewickelt. Vorzugsweise sind die verwendeten Kupferdrähte neben dem üblichen Isolationslack mit einer zusätzlichen Schicht niedrigschmelzenden Backlacks versehen. Während des Wickelvorgangs wird das Gefäß auf die Schmelztemperatur des Backlacks erhitzt. Dieser schmilzt während des Wickelvorgangs, wodurch die einzelnen Windungen der Transponderspule miteinander verkleben. Auf diese Weise wird die mechanische Stabilität der Spule bereits vor der am Ende des Produktionsprozesses aufzubringenden Schutzschicht gewährleistet. Nach dem Wickeln der Spule stehen zur Kontaktierung des Transponderchips 21 zwei Varianten zur Auswahl: Erlauben die mechanischen Stabilitätsanforderungen und die Größe des Reaktionsgefäßes die Verwendung von sehr dünnen Spulendrähten (<= 50 µm), so kann der Draht direkt auf den Transponderchip gebondet werden. Alternativ wird ein Transpondermodul (Transponderchip, der auf einem Träger bzw. in einem Gehäuse fixiert ist) eingesetzt. Die Anschlüsse der Spule werden mit einem Punktschweißgerät an die Anschlussflächen des Transpondermoduls angeschweißt. Abschließend wird der gesamte Transponderaufbau mit einer Schutzschicht 3 aus Kunststoff überzogen. Die Schutzschicht wird dabei entweder durch Gießen bzw. Sprühen noch auf der Wickelmaschine oder durch Eintauchen des Gefäßes in verflüssigten Kunststoff aufgetragen.

In weiteren Ausführungsformen eines Probenröhrchens mit Transponder wird die Antennenspule nicht aus Draht gewickelt, sondern entweder
- aus einer flächigen leitfähigen Beschichtung der Außenwand des Probenröhrchens - bevorzugt einer Kupferbeschichtung - mit Hilfe einer Maske herausgeätzt,
- aus einem leitfähigen Polymer, bevorzugt einem Silberleitkleber mit Epoxydharz, hergestellt, das bei rotierendem Probenröhrchen aufgetragen wird oder
- aus einer leitfähigen Paste (bekannt als: polymer thick film - PTF) hergestellt, die auf die Mantelfläche aufgedruckt wird.

Fig. 2 zeigt eine nicht erfindungsgemäße Flasche 1 mit einem zylinderförmigen Hauptabschnitt 12 und einem nach innen gewölbten oder mit einer Aussparung versehenen Boden 11, in dessen Wölbung oder Aussparung ein fertig vergossener Transponder 2 in Disk-Bauform eingebracht wird. Die Fixierung des vergossenen Transponders 2 am Boden geschieht entweder durch Einkleben in die Aussparung der vorgefertigten Flasche oder direkt im Produktionsprozess der Flasche, indem der Transponder als Einlegeteil beim Spritzguss bzw. Blasen der Flasche mit dem Boden verschmolzen wird. Um im zweiten Fall eine gute Verbindung zwischen Transpondergehäuse und Flasche zu erhalten, werden beide vorzugsweise aus dem gleichen Material - beispielsweise Polystyrol (PS), Polyethylenterephthalat (PET) oder Polypropylen (PP) - hergestellt.

Der Transponder in Disk-Bauform beinhaltet neben dem Transponderchip eine kreisringförmige Antenne, die nahe der Mantelfläche innerhalb des scheibenförmigen Spritzgussgehäuses verläuft. Durch die koaxiale Anordnung von Disk-Transponder und zylinderförmiger Flasche sind folgende erfindungsgemäße Vorteile gewährleistet: einheitliche Orientierung der Transponderspulen bei parallel stehenden Flaschen, Sicherstellung eines Mindestabstands (= Flaschendurchmesser) der Spulenachsen, eine relativ zum Gefäß große Spulenfläche und damit hoher Energieübertragung bzw. Reichweite. Weitere Vorteile dieser Anordnung sind die geschützte Position und damit stabile Fixierung des Transponders in der Aussparung des Bodens, die Möglichkeit der Anbringung eines Transponders an dünnwandige und kleine Gefäße sowie Gefäße mit kleinen Krümmungsradien.

Eine weitere nicht erfindungsgemäße Ausführungsform mit vergleichbaren Vorteilen ist eine Petri-Schale (ein flaches zylinderförmiges Gefäß) auf deren Boden oder Deckel von außen ein Smart-Label, d.h. ein selbstklebendes Transponderetikett, dergestalt aufgeklebt wird, dass die Transponderspule um die Zylinderachse herum verläuft. Bevorzugt wird dabei ein kreisförmiges Smart-Label konzentrisch aufgeklebt, so dass die Zylinderachse durch die Fläche der Transponderspule hindurchtritt.

Fig. 3 zeigt die Herstellung einer RFID-Flasche mit Hilfe eines selbstklebenden Transponderhalbzeugs. Das selbstklebende Transponderhalbzeug 20 (Fig. 3a) wird auf einer selbstklebenden Folie 3 aufgebaut und umfasst den Transponderchip 21, Leiterbahnen 22 zum Aufbau der Transponderspule und zwei Bonddrähte 23 zum Verbinden der beiden äußeren Leiterbahnen mit dem Chip 21. Die Leiterbahnen 22 sind so angeordnet, dass deren offenen Enden miteinander kontaktiert werden, wenn das Transponderhalbzeug auf einen zylinderförmigen Gegenstand mit einem vorgegebenen Umfang verklebt wird. Um einen zuverlässigen Kontakt zu gewährleisten, wird auf die Kontaktstellen vor dem Zusammenkleben ein leitfähiger Klebstoff (Silberleitkleber) aufgetragen.

In Fig. 3b ist dargestellt, wie das Transponderhalbzeug 20 auf den zylinderförmigen Abschnitt 12 einer Flasche 1 aufgeklebt wird. Bei vollständig aufgeklebtem Transponderhalbzeug (Fig. 3c) bilden die Leiterbahnen eine geschlossene Spule, die zusammen mit dem kontaktierten Chip einen funktionsfähigen Transponder 2 ergibt. Die Folie 3 bildet dabei eine durchgehende Schutzschicht für den Transponder. Sie kann dabei gleichzeitig als bedruckbares Etikett für die Flasche dienen.

Fig. 4 zeigt die Herstellung eines RFID-Bechers aus zwei ineinander gesteckten Bechern. Beide Becher sind bevorzugt im Tiefziehverfahren aus einer dünnen Kunststoffplatte - beispielsweise aus Polypropylen (PP) - hergestellt. (Komplexere Formen, wie beispielsweise Becher mit Schraubverschluss, können jedoch auch im Spritzgussverfahren hergestellt werden.) Sie sind so dimensioniert, dass der innere Becher 1 genau in den äußeren Becher 3 gesteckt und mit ihm verschweißt werden kann. Beide Becher umfassen einen im Wesentlichen zylinderförmigen Abschnitt 12 bzw. 32, der jedoch minimal konisch ausgeführt ist, um das Ineinanderstecken der Becher zu erleichtern. Die Becherwand im zylinderförmigen Abschnitt 12 bzw. 32 ist dünn und flexibel genug, um beim Ineinanderstecken nicht nur Fertigungstoleranzen ausgleichen zu können, sondern auch noch den Transponder 2 aufnehmen zu können, der auf der Mantelfläche des inneren Bechers montiert ist.

Der Transponder 2 bestehend aus Chip 21 und Spule 22 wird, anlog wie anhand Fig. 1 beschrieben, auf dem zylinderförmigen Abschnitt 12 des inneren Bechers 1 aufgebaut.

Anschließend werden die Becher ineinandergesteckt und miteinander verschweißt. Je nach Stabilitätsanforderungen geschieht das Verschweißen vollflächig oder nur im Bereich des Deckelflanschs (14 und 34) und bei Bedarf im Bodenbereich (11 und 31).

Anhand der Fig. 5 wird im Folgenden die Herstellung eines nicht erfindungsgemäßen RFID-Bechers im Tiefziehverfahren erläutert. Ausgangspunkt ist der Aufbau eines Transponders mit ebenen Kunststofffolien, wie er bei der Herstellung von TransponderChipkarten üblich ist (Fig. 5a). Die Herstellung von Transponderchipkarten ist in Finkenzeller Klaus, RFID-Handbuch, Carl Hanser Verlag, München 2002, Seiten 344 bis 351, welcher Abschnitt in die vorliegende Beschreibung aufgenommen wird, beschrieben. Sie kann auf 4 Arten geschehen: i) Wickeltechnik (herkömmliches Wickeln der Spule und anschließendes Absetzen auf der Folie), ii) Verlegetechnik (Verlegen des Drahtes mit einer Sonotrode direkt auf der Folie), iii) Siebdrucktechnik (Aufdrucken einer leitfähigen Polymer-Dickfilmpaste auf die Folie im Siebdruckverfahren) und iv) Ätztechnik (Herauslösen der Spule aus einer vollflächigen, auf die Folie auflaminierten und mit belichtetem Photolack beschichteten Kupferfolie).

Eine Chipkarte ist typischerweise aus vier Folien aufgebaut: zwei Inletfolien, davon eine Trägerfolie 18, auf der der Transponder 2 aufgebaut wird, und eine im Bereich 171 des Chips 21 ausgestanzte Zwischenfolie 17, sowie zwei Deckfolien (Overlayfolien 16, 19), welche die Außenseite der Karte bilden. Während zur Herstellung von Chipkarten möglichst steife Kunststoffe eingesetzt werden, werden für die Herstellung erfindungsgemäßer RFID-Becher zum Tiefziehen geeignete, thermisch leicht formbare Kunststoffe bevorzugt. Dabei bietet sich an, Kunststoffe wie Polyethylen (PE), Polyethylenterephthalat (PET), Polyvinylchlorid (PVC), Polystyrol (PS) und insbesondere Polypropylen (PP) einzusetzen.

Nachdem der Transponder aufgebaut und die Folien passgenau übereinander gelegt sind, werden die Folien laminiert, d. h. bei erhöhter Temperatur (T = ca. 100 - 200°C) und hohem Druck (p = 20 -120 kg/cm²) in einen weichelastischen Zustand gebracht und miteinander verbacken. Anschließend werden die verbackenen Folien insgesamt im Tiefziehverfahren zum erfindungsgemäßen Becher geformt (Fig. 5b). Sofern die Verformung der Folien beim Tiefziehen im Bereich des Transponders gering ist, können der Laminierungsprozess und das Tiefziehen auch in einem gemeinsamen Schritt durchgeführt werden, indem die vier Folien mit zwei ineinander passenden Formen 41 und 42 geformt und miteinander verbacken werden. Bevorzugt befindet sich der Transponder daher im Boden des im Wesentlichen zylinderförmigen Bechers, wobei die Transponderspule um die Zylinderachse parallel zum Rand des Bodens verläuft.

Nach dem Laminieren, Tiefziehen und Auskühlen werden die einzelnen geformten RFID-Becher 1 aus dem Mehrfachnutzen-Bogen ausgestanzt (Fig. 5c).

Bei einer nicht erfindungsgemäßen Variante des hier beschriebenen RFID-Bechers wird lediglich der Boden aus den vier Folien, die den Transponder enthalten, laminiert. Der restliche Becher besteht dann lediglich aus einer Folie, die durch Tiefziehen in Form gebracht wird.

Fig. 6 zeigt exemplarisch den Einsatz von nicht erfindungsgemäßen RFID-Probenröhrchen in einer automatischen Prozessierungsstation, die zur Synthese- und Analyse von chemischen, biologischen oder medizinischen Substanzen eingesetzt werden kann. Die Probenröhrchen 1, die jeweils mit einem Transponder 2 versehen sind, kommen aus einem Vorratsbehälter oder aus vorgelagerten Prozessierungseinheiten und werden auf einer linearen Transportvorrichtung 6 an einem ersten Transponderauslesegerät 51, einer Prozessierungseinheit 7 und einer Analyseeinheit 8 und optional an einem weiteren Transponderauslesegerät 52 vorbeigeführt. Die Röhrchen werden anschließend an einen Ausgabevorratsbehälter oder weitere Prozessierungseinheiten weitertransportiert.

Die Antennen der Transponderauslesegeräte 511 und 521 sind in der Nähe jeweils eines Haltepunkts der Transponder 2 so angeordnet, dass deren Magnetfeldlinien am jeweiligen Haltepunkt parallel zur Spulenachse eines dort vorhandenen Transponders verlaufen und eine selektive Auslesung dieses Transponders ermöglicht wird.

Durch die Anordnung mehrerer Prozessierungsstationen hintereinander, gegebenenfalls ergänzt durch (temperierte) Zwischenlager und Sortiereinheiten, können komplexe Synthesen und Analysen durchgeführt werden. Das ganze Prozessierungssystem wird über eine zentrale Datenverarbeitungseinheit 9 gesteuert.

Auf dem Transponder 2 eines jeden Probenröhrchens 1 können folgende Daten abgelegt werden: Identifikationsnummer des Probenröhrchens, Spezifikation des Inhalts, Herkunft des Inhalts, Patientendaten bei klinischen Anwendungen, durchgeführte und durchzuführende Verarbeitungsschritte, durchlaufene und zu durchlaufende Verarbeitungsstationen, Aufenthaltsorte und Zeiten, physikalische Messgrößen, z.B. Temperatur, Druck, Füllstand, Beschleunigung, insbesondere von einem in den Transponder integrierten Sensor, Herstellungsdatum des Inhalts und/oder des Behälters sowie Bedienungsanleitung oder Steuerungscode für die Prozessierungseinheit.

Die Informationen dienen insbesondere der eindeutigen Kennzeichnung der Substanzen in den Probenröhrchen, der Steuerung sowie Dokumentation der Produktions- bzw. Analyseschritte und damit der Rückverfolgbarkeit bzw. Qualitätssicherung der Prozesse.

In den Figuren 7 und 8 werden Ausführungsbeispiele von nicht erfindungsgemäßen Behältern gezeigt, bei denen die Antenne des Transponders 2 als Dipolantenne 122 ausgeführt ist. Diese Ausführungsformen sind insbesondere für einen Betrieb im Ultrahochfrequenz-Bereich (UHF) - insbesondere für die passiven UHF-Transponder im Frequenzbereich 865 - 950 MHz - geeignet. Dem Nachteil einer stärkeren Materialabhängigkeit der Funktionsfähigkeit von Transpondern in diesem Frequenzbereich steht als Vorteil die prinzipiell höhere Lesereichweite gegenüber.

Figur 7 zeigt eine Flasche 1 mit zylinderförmigem Hauptabschnitt 12, auf dessen Mantelfläche ein Transponder 2 mit Transponderchip 21 und Dipolantenne 122 auf einem biegsamen Träger 3 aufgebracht ist. Dabei ist die Dipolantenne 122 parallel zur Zylinderachse des Hauptabschnitts 12 aufgebracht.

Der Vorteil dieser Anordnung besteht darin, dass bei parallel angeordneten (aufgestellten) Flaschen die jeweiligen Antennen mit einheitlicher Orientierung ausgerichtet sind und damit mit einer einheitlichen, parallelen Orientierung der Antenne des Lesegeräts bevorzugt ausgelesen werden können. Auf einer Förderstrecke quer zur Flaschenachse ist damit auch eine definierte selektive Auslesung des jeweils in der Hauptstrahlrichtung befindlichen Transponders möglich. Die Bevorzugung eines entfernteren Transponders (Fehllesung) aufgrund unterschiedlicher Orientierungen ist damit ausgeschlossen.

Bevorzugt umfasst dabei der Behälter 1 und/oder die Förderstrecke ein Mittel, das ein Verdrehen des Behälters um die eigene Achse verhindert.

Alternativ oder zusätzlich können der Behälter und/oder die Förderstrecke ein Mittel umfassen, das einen Mindestabstand der Mantelflächen benachbarter Flaschen gewährleistet.

Figur 8 zeigt die RFID-Kennzeichnung eines zylinderförmigen Gefäßes 1, dessen zylinderförmiger Hauptabschnitt 12 in Achsenrichtung kürzer ist, als die für den Transponder 2 im gewünschten Frequenzbereich optimale Länge der Dipolantenne 122. Die Dipolantenne 122 wird in diesem Fall als offene Spule um den zylinderförmigen Hauptabschnitt 12 des Gefäßes 1 angeordnet. Die Spulenachse ist dabei erfindungsgemäß parallel zur Zylinderachse angeordnet. Um eine möglichst gute Kopplung der Antenne 122 an das elektromagnetische Feld des Auslesegeräts zu erreichen, wird die Ausdehnung der Antenne in Richtung der Zylinderachse - mit anderen Worten die Steigung der offenen Spule - möglichst groß gewählt. Die Steigung der Spule ist jedenfalls größer als die Breite der Leiterbahn der Antenne 122.

Figur 8a zeigt einen Transponder 2 mit Transponderchip 21, Dipolantenne 122 und Verbindungsdrähten 23 auf einem biegsamen Substrat 3, der zur RFID-Kennzeichnung des eben beschriebenen Gefäßes 1 geeignet ist. In Figur 8b ist gezeigt, wie der Transponder 2 mit Substrat 3 auf den zylinderförmigen Hauptabschnitt 12 des Gefäßes 1 aufgebracht wird. Figur 8c zeigt das fertige, gekennzeichnete Gefäß 1 mit Transponder 2 und Substrat 3.

Während die Erfindung insbesondere mit Bezug auf bevorzugte Ausführungsbeispiele gezeigt und beschrieben worden ist, versteht sich für den Fachmann, dass Änderungen in Gestalt und Einzelheiten gemacht werden können, ohne von dem Umfang der Erfindung abzuweichen. Dementsprechend soll die Offenbarung der vorliegenden Erfindung nicht einschränkend sein. Statt dessen soll die Offenbarung der vorliegenden Erfindung den Umfang der Erfindung veranschaulichen, der in den nachfolgenden Ansprüchen dargelegt ist.

## Patentansprüche

1. System zur Kennzeichnung, Identifikation und Verfolgung von Substanzen oder Behältern mit:
- einer Mehrzahl gleichartiger Behälter zum Transport und zur Aufbewahrung von Substanzen,
- die jeweils mit einem Transponder zur Radiofrequenzidentifikation versehen sind und
- die in dem System nahe beieinander stehen oder sich sogar berühren,
- wobei jeder der gleichartigen Behälter
- - einen im Wesentlichen zylinderförmigen Hauptabschnitt mit einer gekrümmten Mantelfläche aufweist, und
- - der Transponder einen elektronischen Speicher und als Koppelelement eine Antennenspule enthält, wobei
- - die Antennenspule in oder auf einer Wandfläche des Behälters und mit ihrer Achse parallel zur Zylinderachse des Hauptabschnitts angeordnet ist, und die Antennenspule im zylinderförmigen Hauptabschnitts des Behälters auf der Mantelfläche des Zylinders angeordnet ist und eine oder mehrere Windungen um die Zylinderachse aufweist,
- und mit einem oder mehreren Auslesegeräten für die Transponder der Behälter, die an Stellen angeordnet sind, an der eine Identifikation oder Bearbeitung der Substanzen oder Behälter stattfinden soll, und an denen die Behälter mit derselben Orientierung ihrer Zylinderachse vorbeigeführt werden.

2. System nach Anspruch 1, **dadurch gekennzeichnet, dass** die Antennenspule der Behälter so in oder auf einer Wandfläche des Behälters angeordnet ist, dass die Zylinderachse des Hauptabschnitts durch die Fläche der Antennenspule (22) hindurchtritt.

3. System nach Anspruch 1 oder 2, **dadurch gekennzeichnet, dass** der zylinderförmige Hauptabschnitt der Behälter einen Aufnahmebereich darstellt, der die zu transportierenden oder aufzubewahrenden Substanzen aufnimmt.

4. System nach Anspruch 1 oder 2, **dadurch gekennzeichnet, dass** der zylinderförmige Hauptabschnitt der Behälter mit einem sich konisch verjüngenden Aufnahmebereich verbunden ist, der die zu transportierenden oder aufzubewahrenden Substanzen aufnimmt.

5. System nach einem der vorhergehenden Ansprüche, **dadurch gekennzeichnet, dass** der zylinderförmige Hauptabschnitt der Behälter einen Handhabungsbereich darstellt, der der Handhabung, wie dem Transport oder der Lagerung des Behälters dient.

6. System nach einem der vorhergehenden Ansprüche, **dadurch gekennzeichnet, dass** der zylinderförmige Hauptabschnitt der Behälter keine Kanten aufweist.

7. System nach einem der vorhergehenden Ansprüche, **dadurch gekennzeichnet, dass** der zylinderförmige Hauptabschnitt der Behälter mehr als 50%, insbesondere mehr als 70% der Ausdehnung des Behälters in Richtung der Zylinderachse einnimmt.

8. System nach einem der vorhergehenden Ansprüche, **dadurch gekennzeichnet, dass** die Behälter aus einem Kunststoffmaterial wie PE, PP, PS, PET, ABS, einem Epoxydharz, einer Moldmasse oder IC-Vergussmasse oder aus Glas besteht.

9. System nach einem der vorhergehenden Ansprüche, **dadurch gekennzeichnet, dass** der Transponder der Behälter unter der Oberfläche des Behälters in Kunststoff, Glas oder eine Lackschicht eingebettet ist.

10. System nach einem der vorhergehenden Ansprüche, **dadurch gekennzeichnet, dass** die Behälter beständig gegen Flüssigkeiten, Chemikalien, mechanische Beanspruchungen, insbesondere Abrieb, oder Sterilisierungs- bzw. Autoklavierungsverfahren ausgebildet sind.

11. System nach einem der vorhergehenden Ansprüche, **dadurch gekennzeichnet, dass** der Transponder der Behälter auf eine Arbeitsfrequenz zwischen 9 und 135 kHz, vorzugsweise zwischen 100 und 135 kHz ausgelegt ist.

12. System nach einem der Ansprüche 1 bis 10, **dadurch gekennzeichnet, dass** der Transponder der Behälter auf eine Arbeitsfrequenz im ISM-Frequenzbereich, insbesondere auf eine Arbeitsfrequenz um 6,78 MHz, 13,56 MHz, 27,125 MHz, 40,68 MHz, 433,92 MHz, 869,0 MHz, 915,0 MHz, 2,45 GHz, 5,8 GHz oder 24,125 GHz, und besonders bevorzugt auf eine Arbeitsfrequenz um 13,56 MHz ausgelegt ist.

13. System nach einem der vorhergehenden Ansprüche, **dadurch gekennzeichnet, dass** die Behälter mit einem zugehörigen Deckel verschließbar ist, insbesondere mit einem Klemmdeckel oder Schraubverschluss.

14. System nach einem der vorhergehenden Ansprüche, **dadurch gekennzeichnet, dass** die Behälter (Pfand-)Flaschen, Recycling-Behälter oder im Tiefziehverfahren hergestellte Becher sind.

15. System nach einem der vorhergehenden Ansprüche, **dadurch gekennzeichnet, dass** die Behälter Reaktionsgefäße, wie etwa ein Probenröhrchen, ein Eppendorf-Tube oder eine Petrischale, insbesondere für klinische und biochemische Labore, oder Probengefäße innerhalb einer Mikro-Titerplatte sind.

16. System nach einem der vorhergehenden Ansprüche, **dadurch gekennzeichnet, dass** der elektronische Speicher der Behälter Daten enthält, wie eine Identifikationsnummer, Spezifikation des Inhalts, Herkunft des Inhalts, Patientendaten bei klinischen Anwendungen, durchgeführte oder durchzuführende Verarbeitungsschritte, durchlaufene oder zu durchlaufende Verarbeitungsstationen, Aufenthaltsorte und Zeiten, physikalische Messgrößen, wie Temperatur, Druck, Füllstand, Beschleunigung, die insbesondere von einem in den Transponder integrierten Sensor stammen, Herstellungsdatum des Inhalts und/oder der Behälter, Bedienungsanleitung oder Steuerungscode für Verarbeitungssysteme.

17. System nach einem der vorhergehenden Ansprüche, **dadurch gekennzeichnet, dass** der elektronische Speicher der Behälter ein Nur-Lese-Speicher ist.

18. System nach einem der Ansprüche 1 bis 16, **dadurch gekennzeichnet, dass** der elektronische Speicher der Behälter ein wiederbeschreibbarer Speicher ist.

19. System nach einem der vorhergehenden Ansprüche, **dadurch gekennzeichnet, dass** die Behälter einen Drehbegrenzer umfassen, der auf einer Förderstrecke das Verdrehen der Behälter um die eigene Achse verhindert.

20. System nach einem der vorhergehenden Ansprüche, **dadurch gekennzeichnet, dass** die Behälter einen Abstandhalter umfassen, der einen vorgewählten Mindestabstand benachbarter Behälter auf einer Förderstrecke gewährleistet.

21. Verfahren zur automatischen Kennzeichnung, Identifikation und Verfolgung von Substanzen oder Behältern mit folgenden Verfahrensschritten:
- Bereitstellen eines Systems, in dem gleichartige Behälter nahe beieinander stehen oder sich sogar berühren, nach einem der Ansprüche 1 bis 20,
- Beschreiben der elektronischen Speicher der Transponders der Behälter mit einer eindeutigen Identifikationskennung,
- Einfüllen der Substanzen in die Behälter, und
- Auslesen der Identifikationskennung, sobald sich ein Behälter bei einem der Auslesegeräte befindet.

22. Verfahren nach Anspruch 21, **dadurch gekennzeichnet, dass** der elektronische Speicher mit einer Angabe über die einzufüllende oder eingefüllte Substanz beschrieben wird.

23. Verfahren nach Anspruch 21 oder 22, **dadurch gekennzeichnet, dass** der elektronische Speicher mit einer Zeitkennung, Ortskennung und/oder Daten der Substanzbearbeitung beschrieben wird, wenn sich der Behälter bei einem der Auslesegeräte befindet.

24. Verfahren nach einem der Ansprüche 21 bis 23, **dadurch gekennzeichnet, dass** beim Beschreiben und/oder Auslesen des elektronischen Speichers eine gesicherte Datenübertragung, insbesondere über Identifizierungs- oder Autorisierungsprotokolle durchgeführt wird.

25. Verfahren nach einem der Ansprüche 21 bis 24, **dadurch gekennzeichnet, dass** eine Mehrzahl gleichartiger Behälter **gekennzeichnet** und mit Substanzen befüllt wird, und alle Behälter mit derselben Orientierung ihrer Zylinderachse an dem oder den Auslesegeräten vorbeigeführt werden.

## Claims

1. A system for marking, identifying and tracking substances or containers, comprising:
- a plurality of homogeneous containers for transporting and storing substances,
- which are each provided with a transponder for radio frequency identification, and
- which, in the system, are standing close together or are even touching each other,
- wherein each of the homogeneous containers
- - exhibits a substantially cylinder-shaped main section having a curved lateral surface, and
- - the transponder includes an electronic memory and, as a coupling element, an antenna coil, wherein
- - the antenna coil is disposed in or on a wall surface of the container and with its axis parallel to the cylinder axis of the main section, and the antenna coil is disposed in the cylinder-shaped main section of the container on the lateral surface of the cylinder and exhibits one or more windings around the cylinder axis,
- and comprising for the transponders of the containers, one or more readout devices that are disposed at locations at which an identification or processing of the substances or containers is to take place, and past which the containers are directed with the same orientation of their cylinder axis.

2. The system according to claim 1, **characterized in that** the antenna coil of the containers is disposed in or on a wall surface of the container such that the cylinder axis of the main section passes through the area of the antenna coil (22).

3. The system according to claim 1 or 2, **characterized in that** the cylinder-shaped main section of the containers constitutes a receiving region that receives the substances to be transported or stored.

4. The system according to claim 1 or 2, **characterized in that** the cylinder-shaped main section of the containers is connected with a conically tapering receiving region that receives the substances to be transported or stored.

5. The system according to one of the preceding claims, **characterized in that** the cylinder-shaped main section of the containers constitutes a handling region that serves the handling, such as the transportation or storage, of the container.

6. The system according to one of the preceding claims, **characterized in that** the cylinder-shaped main section of the containers exhibits no edges.

7. The system according to one of the preceding claims, **characterized in that** the cylinder-shaped main section of the containers takes up more than 50%, especially more than 70% of the dimension of the container in the direction of the cylinder axis.

8. The system according to one of the preceding claims, **characterized in that** the containers consist of a plastic material such as PE, PP, PS, PET, ABS, an epoxide resin, a molding compound or IC sealing compound, or of glass.

9. The system according to one of the preceding claims, **characterized in that** the transponder of the containers is embedded under the surface of the container in plastic, glass or a lacquer layer.

10. The system according to one of the preceding claims, **characterized in that** the containers are formed to be resistant to liquids, chemicals, mechanical stresses, especially abrasion, or sterilization or autoclaving processes.

11. The system according to one of the preceding claims, **characterized in that** the transponder of the containers is designed for an operating frequency between 9 and 135 kHz, preferably between 100 and 135 kHz.

12. The system according to one of claims 1 to 10, **characterized in that** the transponder of the containers is designed for an operating frequency in the ISM frequency range, especially for an operating frequency around 6.78 MHz, 13.56 MHz, 27.125 MHz, 40.68 MHz, 433.92 MHz, 869.0 MHz, 915.0 MHz, 2.45 GHz, 5.8 GHz or 24.125 GHz, and particularly preferably for an operating frequency around 13.56 MHz.

13. The system according to one of the preceding claims, **characterized in that** the containers are closable with an associated lid, especially with a seal lid or screw top.

14. The system according to one of the preceding claims, **characterized in that** the containers are (returnable) bottles, recycling containers or cups manufactured in the deep drawing method.

15. The system according to one of the preceding claims, **characterized in that** the containers are reaction vessels, such as a sample tube, an Eppendorf tube or a Petri dish, especially for clinical and biochemical labs, or sample vessels within a microtiter plate.

16. The system according to one of the preceding claims, **characterized in that** the electronic memory of the containers contains data, such as an identification number, specification of the contents, origin of the contents, patient data for clinical applications, processing steps performed or to be performed, processing stations passed through or to be passed through, staging points and times, physical measurands, such as temperature, pressure, fill level and acceleration, that stem especially from a sensor integrated into the transponder, manufacturing date of the contents and/or of the containers, and operating manual or control code for processing systems.

17. The system according to one of the preceding claims, **characterized in that** the electronic memory of the containers is a read-only memory.

18. The system according to one of claims 1 to 49, **characterized in that** the electronic memory of the containers is a rewritable memory.

19. The system according to one of the preceding claims, **characterized in that** the containers comprise a rotation limiter that, on a conveyance path, prevents the rotation of the containers about their own axis.

20. The system according to one of the preceding claims, **characterized in that** the containers comprise a spacer that ensures a preselected minimum spacing of adjacent containers on a conveyance path.

21. A method for automatically marking, identifying and tracking substances or containers, having the following method steps:
- providing a system in which homogeneous containers are standing close together or are even touching each other, according to one of claims 1 to 20,
- writing an unambiguous identification code to the electronic memory of the transponder of the containers,
- filling the substances into the containers, and
- reading out the identification code when a container is located at one of the readout devices.

22. The method according to claim 21, **characterized in that** information about the substance to be filled or the filled substance is written to the electronic memory.

23. The method according to claim 21 or 22, **characterized in that**, when the container is located at one of the readout devices, a time code, location code and/or data pertaining to the substance processing is written to the electronic memory.

24. The method according to one of claims 21 to 23, **characterized in that**, when writing to and/or reading out the electronic memory, a secure data transmission is carried out, especially through identification or authorization protocols.

25. The method according to one of claims 21 to 24, **characterized in that** a plurality of homogeneous containers is labeled and filled with substances, and all containers are directed past the readout device(s) with the same orientation of their cylinder axis.

## Revendications

1. Système de caractérisation, d'identification et de suivi de substances ou de récipients, comportant :
- un grand nombre de récipients du même type, pour le transport et la conservation de substances,
- dont chacun est pourvu d'un transpondeur pour identification d'une fréquence radio, et
- qui, dans le système, sont disposés les uns à côté des autres, ou même se touchent,
- où chacun des récipients du même type
- - comprend une section principale pour l'essentiel cylindrique, ayant une surface latérale courbe, et
- - le transpondeur contient une mémoire électronique et, en tant qu'élément de couplage, une bobine-antenne,
- - la bobine-antenne est disposée dans ou sur une surface de paroi du récipient, avec un axe parallèle à l'axe cylindrique de la section principale, et la bobine-antenne est disposée dans la section principale cylindrique du cylindre, sur la surface latérale du cylindre, et comprend une ou plusieurs spires autour de l'axe du cylindre,
- et comportant un ou plusieurs appareils de lecture pour les transpondeurs des récipients, qui sont disposés en des points où doit avoir lieu une identification ou un traitement des substances ou des récipients, et devant lesquels passent les récipients ayant une orientation identique de leur axe de cylindre.

2. Système selon la revendication 1, **caractérisé en ce que** la bobine-antenne des récipients est disposée dans ou sur une surface de paroi du récipient, de façon que l'axe cylindrique de la section principale traverse la surface de la bobine-antenne (22).

3. Système selon la revendication 1 ou 2, **caractérisé en ce que** la section principale cylindrique des récipients constitue une zone formant logement, qui va recevoir les substances à transporter ou à conserver.

4. Système selon la revendication 1 ou 2, **caractérisé en ce que** la section principale cylindrique des récipients est reliée à une zone formant logement, s'effilant d'une manière conique, qui reçoit les substances à transporter ou à conserver.

5. Système selon l'une des revendications précédentes, **caractérisé en ce que** la section principale cylindrique des récipients représente une zone de manipulation, qui sert à la manipulation, notamment au transport ou au stockage du récipient.

6. Système selon l'une des revendications précédentes, **caractérisé en ce que** la section principale cylindrique des récipients ne présente aucune arête.

7. Système selon l'une des revendications précédentes, **caractérisé en ce que** la section principale cylindrique des récipients occupe plus de 50 %, en particulier plus de 70 % de l'extension du récipient dans la direction de l'axe du cylindre.

8. Système selon l'une des revendications précédentes, **caractérisé en ce que** les récipients sont constitués d'un matériau plastique tel que le PE, le PP, le PS, le PET, l'ABS, une résine époxyde, une masse à mouler ou un composé d'empotage, ou en verre.

9. Système selon l'une des revendications précédentes, **caractérisé en ce que** le transpondeur des récipients est enrobé en dessous de la surface du récipient dans un plastique, dans du verre ou dans une couche de peinture.

10. Système selon l'une des revendications précédentes, **caractérisé en ce que** les récipients sont conçus de façon à résister aux liquides, aux produits chimiques, aux sollicitations mécaniques, en particulier à l'abrasion, ou à des opérations de stérilisation ou d'autoclavage.

11. Système selon l'une des revendications précédentes, **caractérisé en ce que** le transpondeur des récipients est conçu pour une fréquence de travail comprise entre 9 et 135 kHz, de préférence entre 100 et 135 kHz.

12. Système selon l'une des revendications 1 à 10, **caractérisé en ce que** le transpondeur des récipients est conçu pour une fréquence de travail dans la bande de fréquences ISM, en particulier pour une fréquence de travail de 6,78 MHz, 13,56 MHz, 27,125 MHz, 40,68 MHz, 433,92 MHz, 869,0 MHz, 915,0 MHz, 2,45 GHz, 5,8 GHz ou 24,125 GHz, et d'une manière particulièrement préférée pour une fréquence de travail de 13,56 MHz.

13. Système selon l'une des revendications précédentes, **caractérisé en ce que** les récipients peuvent être fermés à l'aide d'un couvercle qui leur correspond, en particulier un couvercle clipsé ou un couvercle fileté.

14. Système selon l'une des revendications précédentes, **caractérisé en ce que** les récipients sont des bouteilles (consignées), des récipients recyclables, ou des gobelets fabriqués par emboutissage.

15. Système selon l'une des revendications précédentes, **caractérisé en ce que** les récipients sont des récipients à réaction, tels qu'un tube à essai, un tube Eppendorf ou une boîte de Pétri, en particulier pour des laboratoires cliniques et biochimiques, ou des récipients porte-échantillons à l'intérieur d'une plaque de microtitrage.

16. Système selon l'une des revendications précédentes, **caractérisé en ce que** la mémoire électronique des récipients contient des données telles qu'un numéro d'identification, les caractéristiques du contenu, l'origine du contenu, les données patients dans les applications cliniques, les étapes de traitement effectuées ou à effectuer, les postes de traitement par lesquels le système est passé ou doit passer, les lieux et les durées de séjour, les paramètres physiques tels que la température, la pression, le niveau, l'accélération qui proviennent en particulier d'un capteur intégré dans le transpondeur, la date de fabrication du contenu et/ou des récipients, les instructions d'utilisation ou le code de pilotage pour des systèmes de traitement.

17. Système selon l'une des revendications précédentes, **caractérisé en ce que** la mémoire électronique des récipients est une mémoire morte.

18. Système selon l'une des revendications 1 à 16, **caractérisé en ce que** la mémoire électronique des récipients est une mémoire réinscriptible.

19. Système selon l'une des revendications précédentes, **caractérisé en ce que** les récipients comprennent un limiteur de rotation, qui sur une section de transport empêche la rotation des récipients autour de leur propre axe.

20. Système selon l'une des revendications précédentes, **caractérisé en ce que** les récipients comprennent un cadenceur, qui assure une distance minimale présélectionnée de récipients voisins sur une section de transport.

21. Procédé pour le marquage, l'identification et le suivi automatiques de substances ou de récipients, comportant les étapes suivantes :
- mise à disposition d'un système dans lequel des récipients du même type sont disposés près les uns à côté des autres, voire se touchent, selon l'une des revendications 1 à 20,
- inscription, sur la mémoire électronique du transpondeur des récipients, d'une marque d'identification non ambiguë,
- transvasement des substances dans les récipients, et
- lecture de la marque d'identification dès qu'un récipient se trouve à côté de l'un des appareils de lecture.

22. Procédé selon la revendication 1, **caractérisé en ce qu'**une indication concernant la substance à transvaser ou transvasée est inscrite dans la mémoire électronique.

23. Procédé selon l'une des revendications 21 ou 22, **caractérisé en ce qu'**un marquage du temps, un marquage du lieu et/ou des données concernant le traitement de la substance, sont inscrits dans la mémoire électronique quand le récipient se trouve à côté de l'un des appareils de lecture.

24. Procédé selon l'une des revendications 21 à 23, **caractérisé en ce que**, lors de l'inscription dans la mémoire électronique et/ou lors de sa lecture, un transfert sécurisé de données est exécuté, en particulier par des protocoles d'identification ou d'autorisation.

25. Procédé selon l'une des revendications 21 à 24, **caractérisé en ce qu'**un grand nombre de récipients du même type sont **caractérisés**, et remplis de substances, et tous les récipients ayant la même orientation de leur axe de cylindre passent devant le ou les appareils de lecture.
